# FASCICULE DE BREVET EUROPEEN

(11) **EP 0 064 449 B1**
(45) Date de publication et mention de la délivrance du brevet: **28.11.1984**
(21) Numéro de dépôt: 82400731.4
(22) Date de dépôt: 23.04.1982
(51) Int. Cl.: C21C 5/32, C21C 7/072, C21C 5/48

(54) **Dispositif de soufflage de gaz de brassage dans un convertisseur d'affinage des métaux**
Einrichtung zum Einblasen von Spülgas in einen Konverter zum Raffinieren von Metallen
Apparatus for blowing an agitating gas into a converter for refining metals

(30) Priorité: 24.04.1981 FR 8108188
(43) Date de publication de la demande: 10.11.1982
(73) Titulaire: COMPAGNIE FRANCAISE DES ACIERS SPECIAUX, F-92 070 Paris La Defense 9 (FR)
(72) Inventeur: Duhomez, Roger, F-59240 Dunkerque (FR); Quenton, Guy, F-59240 Dunkerque (FR)
(74) Mandataire: Bressand, Georges

## Description

La présente invention concerne un dispositif de tuyères de soufflage de gaz de brassage dans un convertisseur d'affinage des métaux liquides par lance, par exemple un convertisseur d'aciérie.

Un tel gaz de brassage peut être un gaz neutre, tel que de l'azote ou de l'argon, ou bien un gaz oxydant et refroidissant, tel que de la vapeur d'eau ou du gaz carbonique, ou bien un gaz faiblement oxydant, tel que de l'air ordinaire, à l'exclusion de gaz fortement oxydants, tels que l'oxygène pur, qui provoqueraient une usure beaucoup trop rapide des tuyères selon l'invention.

Dans l'opération d'affinage de l'acier par soufflage d'oxygène pur de haut en bas au moyen d'une lance, il est avantageux de pouvoir assurer un brassage du bain métallique et du laitier, réalisé par un soufflage de bas en haut, à travers le fond du convertisseur, d'un gaz de brassage à faible débit.

Différents systèmes de soufflage d'un gaz de brassage à faible débit à travers le fond d'un convertisseur sont connus.

Les uns utilisent des réfractaires poreux, dont la porosité ouverte, éventuellement orientée, rend possible le cheminement d'un gaz sous pression à travers la masse réfractaire.

D'autres utilisent des éléments perméables constitués de briques réfractaires compactes, les joints entre briques formant des passages très étroits, mais néanmoins perméables aux gaz sous pression. Ces passages perméables sont réalisés soit par un assemblage ajusté de tôles entourant chacune des briques, soit par un rapprochement de briques préalablement sciées et accolées de part et d'autre de fils métalliques très fins.

Mais tous ces systèmes connus présentent des vitesses d'usure des réfractaires qui sont variables et qui ne sont pas négligeables. Des vitesses d'usure acceptables en exploitation industrielle de ces systèmes connus nécessitent d'une part que la température du bain métallique reste modérée, par exemple toujours inférieure à 1 660 °C, et d'autre part que les modes opératoires soient tels que les éléments perméables se trouvent en permanence recouverts d'un dépôt de laitier enrichi en magnésie, selon une technique dite « du tartinage • . Il en résulte que, au-dessous de 1 660°C, la fiabilité des éléments perméables n'est pas forcément assurée si le dépôt de laitier magnésien est insuffisant, et qu'au-dessus de 1 660°C, les éléments perméables sont peu utilisables, car ce dépôt de laitier magnésien se forme plus difficilement encore.

Le but de la présente invention est de rendre possible dans de bonnes conditions d'exploitation industrielle le soufflage de gaz de brassage à travers le fond d'un convertisseur, et même à travers son revêtement latéral en cas de besoin, et cela même si la température du bain métallique à affiner dépasse largement 1 660 °C, et même si le dépôt de laitier basique sur le dispositif de soufflage est faible ou nul.

A cet effet, la présente invention a pour objet un dispositif de soufflage de gaz de brassage à travers le fond ou la paroi d'un convertisseur d'affinage des métaux liquides, constitué par un jeu de tuyères à un seul tube disposées à travers toute l'épaisseur du revêtement réfractaire compact du convertisseur et s'usant avec lui, caractérisé en ce que le tube constituant chacune des tuyères est aplati sur toute la longueur consommable de la tuyère, en ce que la largeur de la section intérieure de passage du gaz dans le tube aplati est au plus égale à un millimètre, et de préférence voisine de 0,5 millimètre, en ce que la base de chacun desdits tubes, en principe cylindrique, traverse une plaque d'acier à laquelle elle est brasée et en ce que ladite plaque d'acier constitue l'une des parois d'une chambre de répartition entre les tuyères du gaz de brassage alimentée en ce gaz par une conduite, ladite chambre étant fixée par l'intermédiaire de ladite plaque sur la face extérieure de la cuirasse du convertisseur.

Suivant une caractéristique particulière de l'invention, chacune des tuyères contient au moins un fil métallique longitudinal, dont le diamètre garantit l'exacte largeur de la partie aplatie du tube constituant la tuyère.

Suivant une autre caractéristique particulière de l'invention, la plaque d'acier traversée par tous les tubes d'un même jeu de tuyères est surmontée par une couche de matière réfractaire damée, compacte, constituant une couche de sécurité, à travers laquelle cheminent lesdits tubes en divergeant les uns des autres à partir de ladite plaque.

Suivant une autre caractéristique particulière de l'invention, dans les briques de la couche d'usure du revêtement réfractaire qui surmonte la couche de sécurité, chaque tube est logé dans un trait de scie pratiqué sur toute le longueur de la brique correspondante.

Suivant une autre caractéristique particulière de l'invention, le jeu de tuyères est disposé en ligne droite et plusieurs briques particulières d'une même rangée du revêtement d'usure peuvent contenir chacune sur leur bord l'une de ces tuyères, ou même deux.

Suivant une autre caractéristique particulière de la présente invention, le jeu de tuyères est disposé suivant plusieurs lignes droites voisines et parallèles, et, selon ces lignes droites, plusieurs briques particulières d'une même rangée du revêtement d'usure peuvent contenir chacune sur leur bord une ou deux de ces tuyères.

L'un des principaux avantages de l'invention est que la mise en place de ce dispositif est facile, plus facile que celle des éléments perméables connus : ainsi, la chambre de répartition du gaz est placée à l'extérieur de la cuirasse du convertisseur ; dans l'épaisseur de la couche réfractaire de sécurité, les petits tubes d'un même jeu sont écartés en parapluie et divergent les uns des autres ; dans la couche réfractaire d'usure, chaque tube est logé dans un trait de scie pratiqué sur la longueur de la brique. Cette mise en place est plus facile que celle des bouchons poreux ou des éléments perméables.

Un avantage supplémentaire du dispositif selon l'invention est que le principe du montage des briques constituant le fond ou la paroi du récipient d'affinage ne se trouve pas modifié du fait de la mise en place des tuyères selon l'invention.

Un autre avantage de l'invention est une sécurité plus grande. En effet, dans les dispositifs connus, derrière un bouchon poreux ou un élément perméable, disposé dans la couche d'usure, il faut laisser, dans la couche de sécurité, une cavité, par exemple de 30 millimètres de diamètre si l'on veut faire passer un tube de 27 millimètres pour alimenter en gaz de brassage le bouchon poreux ou l'élément perméable. Cette cavité offre un certain risque en cas d'usure trop forte ou de percée de l'élément perméable.

Au contraire, avec le jeu de tuyères selon l'invention, la couche de sécurité est constituée, dans la zone du jeu de tuyères, par une masse de dolomie, ou de magnésie, goudronnée, damée, compacte, et traversée par le réseau de tubes fins, ce qui limite beaucoup les risques d'infiltration d'acier liquide. En effet, la traversée de la couche réfractaire de sécurité se fait en aval de la chambre de répartition du gaz de brassage entre les différentes tuyères. Autrement dit, c'est le circuit individuel de chaque tuyère qui traverse la couche de sécurité, et non pas une alimentation collective. Cette disposition limite beaucoup la gravité des conséquences d'une infiltration éventuelle de métal dans la couche de sécurité.

Enfin, l'avantage essentiel du dispositif de soufflage selon l'invention est de réaliser une meilleure résistance du fond du convertisseur à l'usure en cours d'affinage du bain, et ceci sans la nécessité d'obtenir en permanence sur le fond le dépôt d'une couche protectrice de laitier de magnésie.

Afin de bien faire comprendre l'invention, on va décrire ci-après à titre d'exemples non limitatifs, deux modes de réalisation du dispositif selon l'invention dans le fond d'un convertisseur d'aciérie à soufflage d'oxygène par lance.

La figure 1 est une coupe verticale du dispositif suivant un alignement de quatre tuyères.
La figure 2 est une coupe transversale d'un tube aplati du premier mode de réalisation.
La figure 3 est une coupe transversale d'un tube aplati du deuxième mode de réalisation.
La figure 4 est une coupe verticale du fond du convertisseur muni d'un jeu de tuyères selon l'invention sur sa droite, et, à titre de comparaison explicative, muni d'un bouchon poreux de type connu sur sa gauche.
La figure 5 est une coupe horizontale d'une rangée de briques de la couche d'usure du fond réfractaire, comportant chacune une entaille pour la mise en place d'un tube aplati.

Sur la figure 1 sont représentées quatre tuyères 1, 2, 3, 4 dont la base 1a, 2a, 3a, 4a est constituée de tubes de cuivre cylindriques, dont la longueur consommable 1b, 2b, 3b, 4b est constituée par les mêmes tubes que leur base, mais aplatis selon les figures 2 ou 3, la partie intermédiaire 1c, 2c, 3c, 4c servant à raccorder la partie cylindrique à la partie aplatie.

La base cylindrique de chacune de ces quatre tuyères est brasée sur la plaque d'acier 5, qui constitue l'une des parois de la chambre de répartition 6 alimentée en gaz de brassage par la conduite 7.

Dans le premier mode de réalisation, les bases des tuyères, en a, sont des tubes de 2 mm de diamètre intérieur et de 4 mm de diamètre extérieur. La section transversale de la partie aplatie, visible et grossie 10 fois sur la figure 2, présente 0,5 mm de largeur intérieure, 2,5 mm de longueur intérieure, 2,5 mm de largeur extérieure, et 4,5 mm de longueur extérieure.

Une corde à piano de 0,5 millimètre de diamètre, contenue dans chaque tuyère sur toute sa longueur, visible par sa section en 19 sur la figure 2, fixe exactement à 0,5 mm la largeur intérieure du tube aplati.

Dans ce premier mode, la chambre 6 alimente dix tuyères (dont 4 seulement se trouvent dans le plan de la figure 1, trois autres en avant du plan de figure et trois autres en arrière de ce plan), qui sont toutes brasées à la plaque 5.

Dans le deuxième mode de réalisation décrit ici à titre d'exemple, les bases des tuyères, en a, sont des tubes de 4 mm de diamètre intérieur et de 6 mm de diamètre extérieur. La section transversale de la partie aplatie, visible et grossie 10 fois sur la figure 3, présente 0,5 mm de largeur intérieure, 6 mm de longueur intérieure, 2,5 mm de largeur extérieure, et 8 mm dé longueur extérieure. Deux cordes à piano, chacune de 0,5 millimètre de diamètre, contenues dans chaque tuyère sur toute sa longueur, visibles par leur section en 20 et 21 sur la figure 3 fixent exactement à 0,5 mm la largeur intérieure du tube aplati. Dans ce deuxième mode, la chambre 6 alimente 14 tuyères (dont 4 seulement se trouvent dans le plan de la figure 1 qui sont toutes brasées à la plaque 5).

Dans les mesures d'étalonnage à froid, les débits observés en fonction de la pression d'introduction de l'azote soufflé sont mentionnés dans le tableau suivant pour chacun des deux modes de réalisation ci-dessus :
(Voir Tableau, page 4)

Ainsi, pour une section totale de passage du mode 2 qui est 3,36 fois plus grande que la section du mode 1, les débits sous 5 bars sont 14 fois plus élevés, et, sous 7 bars, sont 5,7 fois plus élevés.

A chaud, in situ dans le convertisseur d'aciérie en cours de soufflage, on a mesuré, sous 9 bars avec le mode 1, un débit de 0,35 Nm³/min (au lieu de 0,50 Nm³/min à froid), et sous 7 bars avec le mode 2, un débit de 1,4 Nm³/min (au lieu de 2 Nm³/min à froid).

La mise en place d'un dispositif selon l'invention dans le fond du convertisseur d'aciérie considérée dans cet exemple est visible sur les figures 4 et 5.

La chambre de répartition 6 est fixée par l'intermédiaire de la plaque 5 à la cuirasse 8 du convertisseur d'aciérie. Dans le plan de la figure 4 (qui est aussi celui de la figure 1), les quatres tubes aplatis 1c, 2c, 3c, 4c, cheminent en divergeant, à partir de la plaque 5, dans une couche 9 de magnésie goudronnée, damée, compacte, disposée entre deux briques 10 et 11 du revêtement de sécurité 12 du fond réfractaire.

Puis, pour traverser la couche d'usure 13, chacun des tubes est logé dans un trait de scie 14, visible sur la figure 5, pratiqué surtoute la longueur de chacune des briques correspondantes 15a, 15b, 15c, 15d, longueur qui est égale à 500 mm.

Naturellement, les tuyères peuvent être disposées suivant plusieurs lignes droites parallèles entre elles, chacune des lignes droites étant semblable et parallèle à celle de la figure 5.

A titre de comparaison, on a représenté également sur la figure 4, dans sa partie gauche, un bouchon poreux 16 de type connu, occupant toute la hauteur de la couche d'usure 13, et alimenté par un tube 17 de 27 mm de diamètre extérieur qui traverse une cavité 18 ménagée dans la couche de sécurité 12, cette cavité 18 étant d'un diamètre approximatif de 30 mm. Ainsi, entre le tube 17 et la paroi de la cavité 18 existe un espace libre dans lequel pourrait s'infiltrer l'acier liquide en cas d'usure complète du bouchon poreux 16. C'est un risque qui n'existe pas avec les dispositif de soufflage selon l'invention.

Il est bien entendu que l'on peut, sans sortir du cadre de l'invention, imaginer des variantes et des perfectionnements de détails, ou utiliser des moyens équivalents. C'est ainsi que, dans le même fond réfractaire, on peut disposer plusieurs éléments semblables à ceux du premier mode ou du deuxième mode décrits ci-dessus.

## Revendications

1. Dispositif de soufflage de gaz de brassage à travers le fond ou- la paroi d'un convertisseur d'affinage des métaux liquides, constitué par un jeu de tuyères à un seul tube disposé à travers toute l'épaisseur du revêtement réfractaire compact du convertisseur et s'usant avec lui, caractérisé en ce que le tube constituant chacune des tuyères est aplati sur toute la longueur consommable (1 b) de la tuyère, en ce que la largeur de la section intérieure de passage du gaz dans le tube aplati (1 b) est au plus égale à un millimètre, en ce que la base (1a) de chacun desdits tubes, en principe cylindrique, traverse une plaque d'acier (5) à laquelle elle est brasée, et en ce que ladite plaque d'acier (5) constitue l'une des parois d'une chambre de répartition (6) entre les tuyères du gaz de brassage alimentée en ce gaz par une conduite (7), ladite chambre (6) étant fixée par l'intermédiaire de ladique plaque (5) sur la face extérieure de la cuirasse (8) du convertisseur.

2. Dispositif de soufflage selon la revendication 1, caractérisé en ce que la largeur de la section intérieure de passage du gaz de brassage dans le tube aplati (1b) de chaque tuyère est de l'ordre de 0,5 millimètre.

3. Dispositif de soufflage selon l'une quelconque des revendications 1 et 2, caractérisé en ce que le tube constituant chaque tuyère contient au moins un fil métallique longitudinal (19), dont le diamètre garantit l'exacte largeur de la partie aplatie dudit tube.

4. Dispositif de soufflage selon l'une quelconque des revendications 1, 2 et 3, caractérisé en ce que la plaque d'acier (5) traversée par tous les tubes (1c), (2c), (3c), (4c) d'un même jeu de tuyères est surmontée par une couche de matière réfractaire damée, compacte, constituant une couche de sécurité (12), à travers laquelle cheminent lesdit tubes (1c) en divergeant les uns des autres à partir de ladite plaque.

5. Dispositif de soufflage selon l'une quelconque des revendications 1 à 4, caractérisé en ce que, dans les briques de la couche d'usure (13) du revêtement réfractaire qui surmonte la couche de sécurité (12), chaque tube aplati (1b) est logé dans un trait de scie (14) pratiqué sur toute la longueur de la brique correspondante.

6. Dispositif de soufflage selon l'une quelconque des revendications 1 à 5, caractérisé en ce que le jeu de tuyères est disposé en ligne droite et en ce que chacune des tuyères correspond à une brique particulière d'une même rangée du revêtement d'usure.

7. Dispositif de soufflage selon l'une quelconque des revendications 1 à 6, caractérisé en ce que le jeu de tuyères est disposé suivant plusieurs lignes droites voisines et parallèles, et en ce que, selon les lignes droites, plusieurs briques particulières d'une même rangée du revêtement d'usure peuvent contenir chacune sur leur bord une ou deux de ces tuyères.

## Claims

1. Device for blowing stirring-gas through the bottom or the wall of a converter for refining liquid metals, constituted by a set of single-tube tuyeres, arranged through the whole thickness of the compact refractory lining of the converter and being burned off with this lining, characterised in that the tube constituting each of the tuyeres is flattened throughout the consumable length (1 b) of the tuyere, in that the width of the internal passage section of the gas in the flattened tube (1b) is at most equal to one millimetre, in that the base (1a) of each of the said tubes, which base is in principle cylindrical, passes through a steel plate (5) to which it is brazed, and in that the said steel plate (5) constitutes one of the walls of a manifold (6) for distribution between the tuyeres of the stirring-gas, the manifold being supplied with this gas by a line (7), the said manifold (6) being fixed by means of the said plate (5) on the outer face of the shell (8) of the converter.

2. Blowing device according to claim 1, characterised in that the width of the internal passage section of the stirring-gas in the flattened tube (1b) of each tuyere is of the order of 0.5 millimetre.

3. Blowing device according to either of claims 1 and 2, characterised in that the tube constituting each tuyere contains at least one longitudinal metal wire (19), the diameter of which ensures the exact width of the flattened part of the said tube.

4. Blowing device according to any one of claims 1, 2 and 3, characterised in that the steel plate (5) passed through by all the tubes (1c), (2c), (3c), (4c) of a single set of tuyeres is topped by a compact layer of packed refractory material, constituting a safety layer (12), through which the said tubes (1c) run while diverging from one another starting from the said plate.

5. Blowing device according to any one of claims 1 to 4, characterised in that, in the blocks of the burn-off layer (13) of the refractory lining which tops the safety layer (12), each flattened tube (1 b) is fitted into a saw-cut (14) made over the whole length of the corresponding block.

6. Blowing device according to any one of claims 1 to 5, characterised in that the set of tuyeres is arranged in a straight line and in that each of the tuyeres corresponds to a particular block of a single row of the burn-off lining.

7. Blowing device according to any one of claims 1 to 6, characterised in that the set of tuyeres is arranged along a plurality of straight lines which are adjacent and parallel, and in that, in accordance with these straight lines, a plurality of particular blocks in a single row of the burn-off lining can each contain on its edge one or two of these tuyeres.

## Patentansprüche

1. Vorrichtung zum Einblasen von Rührgas durch den Boden oder die Wand eines Konverters zum Frischen von flüssigen Metallen, welche Vorrichtung einem Satz von Düsen aus einem einzigen Rohr aufweist, die quer durch die gesamte Dicke der kompakten hitzebeständigen Auskleidung des Konverters angeordnet sind und sich mit dieser verschleißen, dadurch gekennzeichnet, daß das Rohr, welches jede der Düsen bildet, über seine gesamte verbrauch- bzw. nutzbare Länge (1b) abgeflacht ist, daß die Weite des inneren Querschnittes des Gasdurchlasses im abgeflachten Rohr (1b) höchstens 1 mm beträgt, daß die Basis (1a) jedes der Rohre, die im Prinzip zylindrisch ausgebildet ist, eine Stahlplatte (5) durchsetzt, an welche sie angeschweißt ist, und daß die Stahlplatte (5) eine der Wände einer Verteilerkammer (6) zwischen den Düsen für das Rührgas bildet, der das Gas durch eine Leitung (7) zugeführt wird, und daß die Kammer (6) unter Zwischenschaltung der Platte (5) an der Außenfläche des Panzers bzw. Mantels (8) der Konverters befestigt ist.

2. Vorrichtung zum Einblasen nach Anspruch 1, dadurch gekennzeichnet, daß die Weite des inneren Querschnittes des Rührgasdurchlasses im abgeflachten Rohr (1 b) jeder der Düsen in der Größenordnung von 0,5 mm liegt.

3. Vorrichtung zum Einblasen nach einem der Ansprüche 1 und 2, dadurch gekennzeichnet, daß das jede Düse darstellende Rohr wenigstens einen in Längsrichtung verlaufenden Metallfaden (19) aufweist, dessen Durchmesser die genaue Breite des abgeflachten Abschnittes des Rohres gewährleistet.

4. Vorrichtung zum Einblasen nach einem der Ansprüche 1, 2 und 3, dadurch gekennzeichnet, daß die von allen Rohren (1c), (2c), (3c), (4c), ein und desselben Satzes von Düsen durchsetzte Stahlplatte (5) von einer festgestampften, kompakten Schicht aus hitzebeständigem Material überlagert ist, die eine Sicherheitsschicht (12) bildet, durch welche die Rohre (1c) verlaufen, indem sie ausgehend von dieser Platte voneinander divergieren.

5. Vorrichtung zum Einblasen nach einem der Ansprüche 1 bis 4, dadurch gekennzeichnet, daß in den Steinen der Verschleißschicht (13) der hitzebeständigen Auskleidung, welche die Sicherheitsschicht (12) überlagert, jedes der abgeflachten Rohre (1b) in einem Sägeschnitt (14) gelagert ist, der über die gesamte Länge des entsprechenden Steines ausgebildet ist.

6. Vorrichtung zum Einblasen nach einem der Ansprüche 1 bis 5, dadurch gekennzeichnet, daß der Satz von Düsen in gerader Linie angeordnet ist und daß jede der Düsen einem bestimmten Stein einer gleichen Lage in der Verschleißschicht entspricht.

7. Vorrichtung zum Einblasen nach einem der Ansprüche 1 bis 5, dadurch gekennzeichnet, daß der Satz von Düsen entlang mehreren geraden, benachbarten und parallelen Linien angeordnet ist und daß Lage der Verschleißverkleidung jeder an ihrem Rand ein oder zwei dieser Düsen enthalten können.
